# EUROPÄISCHE PATENTSCHRIFT

(11) **EP 3 238 506 B1**
(45) Veröffentlichungstag und Bekanntmachung des Hinweises auf die Patenterteilung: **04.03.2020**
(21) Anmeldenummer: 15832941.7
(22) Anmeldetag: 16.12.2015
(51) Int. Cl.: H05B 33/08, H05B 37/02

(54) **VERFAHREN UND VORRICHTUNGEN ZUR KOMMUNIKATION ZWISCHEN LED-MODUL UND LED-KONVERTER**
METHOD AND DEVICES FOR COMMUNICATION BETWEEN LED MODULE AND LED CONVERTER
PROCÉDÉ ET DISPOSITIFS DE COMMUNICATION ENTRE UN MODULE À LED ET UN CONVERTISSEUR À LED

(30) Priorität: 22.12.2014 DE 102014226788; 02.04.2015 AT 862015 U
(43) Veröffentlichungstag der Anmeldung: 01.11.2017
(73) Patentinhaber: Tridonic GmbH & Co. KG, 6851 Dornbirn (AT); Tridonic Jennersdorf GmbH, 8380 Jennersdorf (AT)
(72) Erfinder: HORN, Frank, 8765 Engi (CH); JUEN, Reinhold, 6850 Dornbirn (AT); LOCHMANN, Frank, 88147 Esseratsweiler (DE); MARENT, Günter, 6780 Bartholomäberg (AT); MOOSMANN, Florian, 6840 Götzis (AT); PACHLER, Peter, 8042 Graz (AT); BARTH, Alexander, 6861 Alberschwende (AT)
(74) Vertreter: Banzer, Hans-Jörg
(86) Internationale Anmeldenummer: PCT/AT2015/050320
(87) Internationale Veröffentlichungsnummer: WO 2016/100994

(56) Entgegenhaltungen:
- EP-A1- 1 621 426
- WO-A1-2014/141002
- US-A1- 2005 179 404
- US-A1- 2011 227 510
- US-A1- 2012 194 082
- US-A1- 2014 152 183

## Beschreibung

Die Erfindung betrifft Leuchtmittel und Betriebsgeräte für Leuchtmittel. Die Erfindung betrifft insbesondere Vorrichtungen und Verfahren zur Kommunikation zwischen einem LED-Modul und einem LED-Konverter.
Nichtkonventionelle Leuchtmittel, wie Leuchtmittel mit einer Leuchtdiode (LED) oder mit mehreren LEDs, gewinnen zunehmend an Bedeutung. LED-Module sind Beispiele für derartige Leuchtmittel. Zum Betreiben eines Leuchtmittels mit wenigstens einer Leuchtdiode wird ein LED-Konverter verwendet. Zur Kommunikation zwischen LED-Modul und LED-Konverter werden herkömmlich beispielsweise elektrisch leitende Verbindungen verwendet. Die hierfür benötigten Anschlüsse erhöhen das Risiko einer fehlerhaften Installation. Das Patent WO 2014/141002 zeigt eine Kommunikation zwischen einem LED-Modul und einem LED-Konverter.

Es besteht ein Bedarf an Vorrichtungen, Systemen und Verfahren, die eine Kommunikation zwischen einem LED-Modul und einem LED-Konverter ermöglichen. Es besteht ein Bedarf an derartigen Vorrichtungen, Systemen und Verfahren, die ein Risiko einer fehlerhaften Installation gering halten.
Nach Ausführungsbeispielen wird vorgesehen, dass zur Kommunikation zwischen einem LED-Modul und einem LED-Konverter ein moduliertes optisches Signal erzeugt und übertragen wird.
Das modulierte optische Signal kann von dem LED-Modul zu dem LED-Konverter übertragen werden, um eine unidirektionale Kommunikation von dem LED-Modul zu dem LED-Konverter zu verwirklichen. Das modulierte optische Signal kann von dem LED-Konverter zu dem LED-Modul übertragen werden, um eine unidirektionale Kommunikation von dem LED-Konverter zu dem LED-Modul zu verwirklichen. Es können modulierte optische Signale bidirektional zwischen dem LED-Modul und dem LED-Konverter übertragen werden, um

eine bidirektionale Kommunikation zwischen dem LED-Modul und dem LED-Konverter zu verwirklichen.

Ein Sender des modulierten optischen Signals kann an dem LED-Modul oder dem LED-Konverter vorgesehen sein. Ein Empfänger des modulierten optischen Signals kann an dem andere von dem LED-Modul oder dem LED-Konverter vorgesehen sein. Das modulierte optische Signal kann zwischen dem LED-Modul und dem LED-Konverter durch ein gasförmiges Ausbreitungsmedium, beispielsweise Luft, oder durch einen optischen Leiter übertragen werden.

Durch die Verwendung eines modulierten optischen Signals zur Kommunikation zwischen dem LED-Modul und dem LED-Konverter wird die Anzahl benötigter drahtgebundener Verbindungen zwischen dem LED-Modul und dem LED-Konverter verringert. Das Risiko einer fehlerhaften Installation wird verringert.

Ein Verfahren zur Kommunikation zwischen einem LED-Modul und einem LED-Konverter umfasst ein Erzeugen eines modulierten optischen Signals und ein Übertragen des modulierten optischen Signals zwischen dem LED-Modul und dem LED-Konverter.

Mit dem modulierten optischen Signal kann eine das LED-Modul betreffende Information übertragen werden.

Die das LED-Modul betreffende Information kann von einer Steuereinrichtung des LED-Konverters umgesetzt werden, um den LED-Konverter abhängig von der das LED-Modul betreffende Information zu steuern.

Das Verfahren kann ein Demodulieren des modulierten optischen Signals mit einem Demodulator des LED- Konverters umfassen.

Die das LED-Modul betreffende Information kann ausgewählt sein aus einer Gruppe bestehend aus: einem LED-Strom des LED-Moduls, einer Vorwärtsspannung des LED-Moduls, einer LED-Leistung des LED-Moduls, einer an dem LED-Modul erfassten Temperatur, einer Alterungsinformation des LED-Moduls und einer Farbinformation des LED-Moduls.

Wenigstens eine Schaltung des LED-Konverters kann abhängig von dem modulierten optischen Signal, das an dem LED-Konverter empfangen wird, gesteuert werden. Beispielsweise kann ein Sollwert einer Regelschleife, mit der ein Ausgangsstrom des LED-Konverters geregelt wird, abhängig von dem modulierten optischen Signal eingestellt werden.

Ein Sender des modulierten optischen Signals kann beabstandet von einem Empfänger des modulierten optischen Signals angeordnet sein. Der Sender und der Empfänger können so angeordnet sein, dass die nicht in einem gemeinsamen Gehäuse integriert sind.

Eine Anordnung des Senders zum Erzeugen des modulierten optischen Signals relativ zu dem Empfänger zum Empfangen des modulierten optischen Signals kann durch mechanische Registrierungsmittel festgelegt werden.

Das modulierte optische Signal kann von dem Sender zu dem Empfänger frei propagieren, beispielsweise durch ein gasförmiges Medium.

Das modulierte optische Signal kann in einem optischen Leiter übertragen werden.

Das LED-Modul kann eine erste Seite aufweisen, an der eine Mehrzahl von Leuchtdioden zum Erzeugen von Licht angeordnet ist. Der Sender zum Erzeugen des modulierten optischen Signals kann an einer zweiten Seite des LED-Moduls angeordnet sein, die von der ersten Seite verschieden ist.

Das modulierte optische Signal kann an einer Seite des LED-Moduls abgegeben werden, an der eine Mehrzahl von Leuchtdioden zum Erzeugen von Licht angeordnet ist.

Das modulierte optische Signal kann von einer der Leuchtdioden abgegeben werden, die Nutzlicht erzeugen.

Das modulierte optische Signal kann von dem LED-Konverter zu dem LED-Modul übertragen werden. Eine integrierte Halbleiterschaltung des LED-Moduls kann abhängig von dem empfangenen modulierten optischen Signal eine Steuer- oder Regelfunktion ausführen.

Das LED-Modul kann eine erste Seite aufweisen, an der eine Mehrzahl von Leuchtdioden zum Erzeugen von Licht angeordnet ist. Der Empfänger zum Empfangen des modulierten optischen Signals kann an einer zweiten Seite des LED-Moduls angeordnet sein, die von der ersten Seite verschieden ist.

Ein LED-Modul nach einem Ausführungsbeispiel ist für eine Kopplung mit einem LED-Konverter eingerichtet und umfasst eine Modul-Kommunikationseinrichtung zur Kommunikation mit dem LED-Konverter unter Verwendung eines modulierten optischen Signals.

Die Modul-Kommunikationseinrichtung kann eingerichtet sein, um das modulierte optische Signal abhängig von einer das LED-Modul betreffenden Information zu erzeugen.

Die Modul-Kommunikationseinrichtung kann einen Sender für das modulierte optische Signal umfassen. Der Sender kann wenigstens eine Leuchtdiode umfassen.

Die Modul-Kommunikationseinrichtung kann einen Modulator umfassen, der eingerichtet ist, um Daten in das modulierte optische Signal zu kodieren.

Die das LED-Modul betreffende Information kann ausgewählt sein aus einer Gruppe bestehend aus: einem LED-Strom des LED-Moduls, einer an dem LED-Modul erfassten Temperatur, einer Alterungsinformation des LED-Moduls und einer Farbinformation des LED-Moduls.

Die Modul-Kommunikationseinrichtung kann einen Sender zum Erzeugen des modulierten optischen Signals umfassen.

Das LED-Modul eine erste Seite aufweist, an der eine Mehrzahl von Leuchtdioden zum Erzeugen von Licht angeordnet ist. Der Sender kann an einer zweiten Seite des LED-Moduls angeordnet sein, die von der ersten Seite verschieden ist.

Die Modul-Kommunikationseinrichtung kann eingerichtet sein, um das modulierte optische Signal an einer Seite des LED-Moduls abzugeben, an der eine Mehrzahl von Leuchtdioden zum Erzeugen von Licht angeordnet ist.

Das LED-Modul kann ein Registrierungsmittel zur mechanischen Registrierung der Modul-Kommunikationseinrichtung relativ zu einer Konverter-Kommunikationseinrichtung des LED-Konverters umfassen.

Die Modul-Kommunikationseinrichtung kann für eine Kopplung mit einem optischen Leiter eingerichtet sein.

Ein LED-Konverter nach einem Ausführungsbeispiel ist für eine Kopplung mit einem LED-Modul eingerichtet und umfasst eine Konverter-Kommunikationseinrichtung zur Kommunikation mit dem LED-Modul unter Verwendung eines modulierten optischen Signals.

Die Konverter-Kommunikationseinrichtung kann einen Demodulator zum Demodulieren des modulierten optischen Signals umfassen.

Der Demodulator kann eingerichtet sein, um eine das LED-Modul betreffende Information aus dem modulierten optischen Signal zu ermitteln, wobei die das das LED-Modul betreffende Information ausgewählt ist aus einer Gruppe bestehend aus: einem LED-Strom des LED-Moduls, einer Vorwärtsspannung des LED-Moduls, einer LED-Leistung des LED-Moduls, einer an dem LED-Modul erfassten Temperatur, einer Alterungsinformation des LED-Moduls und einer Farbinformation des LED-Moduls.

Der LED-Konverter kann eine Wandlerschaltung und eine Steuereinrichtung zum Steuern der Wandlerschaltung umfassen.

Die Steuereinrichtung kann eingerichtet sein, um die Wandlerschaltung abhängig von dem modulierten optischen Signal zu steuern.

Der LED-Konverter kann Registrierungsmittel zur mechanischen Registrierung der Konverter-Kommunikationseinrichtung relativ zu einer Modul-Kommunikationseinrichtung des LED-Moduls umfassen.

Die Konverter-Kommunikationseinrichtung kann für eine Kopplung mit einem optischen Leiter eingerichtet sein.

Ein System nach einem Ausführungsbeispiel umfasst ein LED-Modul nach einem Ausführungsbeispiel und einen LED-Konverter nach einem Ausführungsbeispiel.

Der LED-Konverter und das LED-Modul können in eine LED-Lampe integriert sein.

Bei den Verfahren, Vorrichtungen und Systemen nach Ausführungsbeispielen kann das modulierte optische Signal eine Wellenlänge im sichtbaren Bereich des elektromagnetischen Spektrums, im Infrarotbereich des elektromagnetischen Spektrums oder im Ultraviolettbereich des elektromagnetischen Spektrums aufweisen.

Nach Ausführungsbeispielen der Erfindung kann eine unidirektionale oder bidirektionale Kommunikation zwischen dem LED-Konverter und dem LED-Modul mit einem modulierten optischen Signal ausgeführt werden. Es ist nicht erforderlich, Leitungen zur Kommunikation an dem LED-Konverter und dem LED-Modul anzubringen.

Die Erfindung betrifft ein Verfahren zur Kommunikation zwischen einem LED-Modul und einem LED-Konverter nach Anspruch 1, ein LED-Modul nach Anspruch 6 und einen LED-Konverter nach Anspruch 13. Die abhängigen Ansprüche bilden weitere Aspekte der Erfindung ab.

Die Erfindung wird nachfolgend unter Bezugnahme auf die beigefügte Zeichnung anhand bevorzugter Ausführungsbeispiele näher erläutert.
Figur 1 zeigt ein System mit einem LED-Konverter und einem LED-Modul nach einem Ausführungsbeispiel.
Figur 2 zeigt ein System mit einem LED-Konverter und einem LED-Modul nach einem Ausführungsbeispiel.
Figur 3 zeigt ein System mit einem LED-Konverter und einem LED-Modul nach einem Ausführungsbeispiel.
Figur 4 zeigt ein System mit einem LED-Konverter und einem LED-Modul nach einem Ausführungsbeispiel.
Figur 5 zeigt ein System mit einem LED-Konverter und einem LED-Modul nach einem Ausführungsbeispiel.
Figur 6 zeigt ein System mit einem LED-Konverter und einem LED-Modul nach einem Ausführungsbeispiel.
Figur 7 zeigt ein System mit einem LED-Konverter und einem LED-Modul nach einem Ausführungsbeispiel.
Figur 8 ist ein Flussdiagramm eines Verfahrens, das von einem LED-Modul nach einem Ausführungsbeispiel ausgeführt werden kann.
Figur 9 ist ein Flussdiagramm eines Verfahrens, das von einem LED-Modul nach einem Ausführungsbeispiel ausgeführt werden kann.

Die Erfindung wird nachfolgend anhand von Ausführungsbeispielen unter Bezugnahme auf die Figuren näher beschrieben, in denen identische Bezugszeichen identische oder korrespondierende Elemente repräsentieren. Die Merkmale verschiedener Ausführungsbeispiele können miteinander kombiniert werden, sofern dies in der Beschreibung nicht ausdrücklich ausgeschlossen wird. Auch wenn einige Ausführungsbeispiele im Kontext spezifischer Anwendungen näher beschrieben werden, sind die Ausführungsbeispiele nicht auf diese Anwendungen beschränkt.

Figur 1 zeigt ein System 1, bei dem ein LED-Konverter 10 nach einem Ausführungsbeispiel ein LED-Modul 20 nach einem Ausführungsbeispiel mit Energie versorgt. Das Leuchtmittel kann eine Leuchtdiode (LED) oder mehrere LEDs 21 umfassen. Die LEDs 21 können anorganische oder organische LEDs sein. Der LED-Konverter 10 kann optional mit einem Bus 3 oder einem Drahtloskommunikationssystem verbunden sein, um Dimmbefehle oder Befehle einer Farbsteuerung zu empfangen und/oder Statusmeldungen auszugeben.

Der LED-Konverter 10 ist im Betrieb eingangsseitig mit einer Versorgungsspannungsquelle 2, beispielsweise einer Netzspannung, gekoppelt. Der LED-Konverter 10 kann einen Gleichrichter und eine Leistungsfaktorkorrekturschaltung 11 umfassen. Der LED-Konverter 10 kann wenigstens eine Wandlerschaltung 12 umfassen. Die Wandlerschaltung 12 kann ein DC/DC-Wandler sein, der wenigstens einen steuerbaren Schalter 13 umfasst.

Eine Steuereinrichtung 14 des LED-Konverters 10 kann eine oder mehrere integrierte Halbleiterschaltungen umfassen. Die Steuereinrichtung 14 kann eingerichtet sein, um den Betrieb des LED-Konverters 10 zu steuern. Die Steuereinrichtung 14 kann eingerichtet sein, um wenigstens einen steuerbaren Schalter 13 der Wandlerschaltung 12 getaktet zu schalten. Die Steuereinrichtung 14 kann beispielsweise eingerichtet sein, um einen Ausgangsstrom des LED-Konverters 10 und/oder eine Ausgangsspannung des LED-Konverters 10 und/oder eine Ausgangsleistung des LED-Konverters 10 zu steuern oder zu regeln und dazu den wenigstens einen steuerbaren Schalter 13 der Wandlerschaltung 12 anzusteuern. Die Steuereinrichtung 14 kann als anwendungsspezifische Spezialschaltung (ASIC, "Application Specific Integrated Circuit"), als Controller, als Mikrocontroller, als Prozessor, als Mikroprozessor oder als anderer Chip oder als Kombination derartiger Einheiten ausgestaltet sein.

Wie noch ausführlicher beschrieben wird, sind der LED-Konverter 10 und das LED-Modul 20 für eine Kommunikation unter Verwendung optischer Signale eingerichtet. Die Kommunikation kann unidirektional oder bidirektional sein. Falls wenigstens eine Kommunikation vom LED-Modul 20 zum LED-Konverter 10 erfolgt, kann die Steuereinrichtung 14 eingerichtet sein, um abhängig von einem modulierten optischen Signal, das von dem LED-Modul 20 an dem LED-Konverter 10 empfangen wird, eine Steuerung oder Regelung des LED-Konverters 10 auszuführen.

Das LED-Modul 20 ist eingerichtet, um Energie zum Betreiben der wenigstens einen Leuchtdiode 21 von dem LED-Konverter 10 zu empfangen. Dazu kann das LED-Modul 20 einen Eingang aufweisen, der mit einem Ausgang des LED-Konverters 10 elektrisch leitend verbunden ist. Alternativ oder zusätzlich können das LED-Modul 20 und der LED-Konverter 10 für eine drahtlose Energieübertragung eingerichtet sein. Dazu kann der LED-Konverter 10 eine Antenne zur drahtlosen Energieübertragung aufweisen. Das LED-Modul 20 kann eine weitere Antenne aufweisen, um die drahtlos übertragene Energie zu empfangen.

Das LED-Modul 20 kann eine Gleichrichterschaltung 22 oder eine Treiberschaltung 22 umfassen, die zwischen den Eingang und die wenigstens eine Leuchtdiode 22 geschaltet ist.

Zur Kommunikation zwischen dem LED-Konverter 10 und dem LED-Modul 20 kann ein moduliertes optisches Signal von einem von dem LED-Konverter 10 und dem LED-Modul 20 erzeugt und von dem anderen von dem LED-Konverter 10 und dem LED-Modul 20 empfangen werden.

Zur Kommunikation mit dem LED-Modul 20 weist der LED-Konverter 10 eine Konverter-Kommunikationseinrichtung 15 auf. Die Konverter-Kommunikationseinrichtung 15 kann einen Empfänger für das modulierte optische Signal und/oder einen Sender für das modulierte optische Signal umfassen.

Für eine Kommunikation vom LED-Modul 20 zum LED-Konverter 10 umfasst die Konverter-Kommunikationseinrichtung 15 einen optoelektronischen Sensor 16. Der optoelektronische Sensor 16 ist eingerichtet, um das modulierte optische Signal von dem LED-Modul 20 zu erfassen. Dazu kann der optoelektronische Sensor 16 so positioniert sein, dass das von dem LED-Modul 20 ausgegebene optische Signal auf den optoelektronischen Sensor 16 trifft. Der optoelektronische Sensor 16 kann eine Fotodiode oder einen anderen Lichtsensor umfassen.

Ein Ausgangssignal des optoelektronischen Sensors 16 kann zu der Steuereinrichtung 14 geführt werden. Optional kann die Konverter-Kommunikationseinrichtung 15 einen Demodulator 17 umfassen, der eingerichtet ist, um das modulierte optische Signal zu demodulieren und eine Datenfolge zu ermitteln, die in dem modulierten optischen Signal kodiert ist. Die Funktion des Demodulators 17 kann in die Steuereinrichtung 14 integriert sein. Eine integrierte Halbleiterschaltung kann sowohl die Funktion der Steuereinrichtung 14 als auch die Funktion des Demodulators 17 ausführen.

Für eine Kommunikation vom LED-Modul 20 zum LED-Konverter 10 umfasst die Modul-Kommunikationseinrichtung 20 einen Sender zum Erzeugen des modulierten optischen Signals. Der Sender kann ein elektrooptisches Element 28 zum Erzeugen des modulierten optischen Signals umfassen. Das elektrooptische Element 28 kann eine Leuchtdiode sein, die von der Mehrzahl von Leuchtdioden 21 verschieden sein kann. Das elektrooptische Element 28 kann einen elektrooptischen Modulator umfassen.

Das LED-Modul 20 kann einen Modulator 29 umfassen, der mit dem elektrooptischen Element 28 gekoppelt ist oder der integral mit dem elektrooptischen Element 28 ausgebildet ist. Der Modulator 29 kann eingerichtet sein, um zu übertragende Information, die als analoger Wert oder als digitale Signalfolge vorliegen kann, in das modulierte optische Signal umzusetzen. Die Funktion des Modulators 29 kann von einer integrierten Halbleiterschaltung 24 des LED-Moduls 20 ausgeführt werden.

Die Modulation und/oder Demodulation kann auf unterschiedliche Weisen erfolgen. Die Konverter-Kommunikationseinrichtung 15 und die Modul-Kommunikationseinrichtung 25 können für eine Amplitudenmodulation, eine Frequenzmodulation, eine Phasenmodulation oder andere Modulationstechniken eingerichtet sein. Die Konverter-Kommunikationseinrichtung 15 kann eingerichtet sein, um ein Signal zu verarbeiten, das durch Amplitudenumtastung, Frequenzumtastung, Phasenumtastung oder andere Modulationstechniken erzeugt wurde. Die Modul-Kommunikationseinrichtung 25 kann eingerichtet sein, um das modulierte optische Signal so zu erzeugen, dass durch Amplitudenumtastung, Frequenzumtastung, Phasenumtastung oder andere Modulationstechniken zu übertragende Information kodiert wird.

Das modulierte optische Signal kann Wellenlängen im sichtbaren Bereich, im Infrarotbereich oder im Ultraviolettbereich des elektromagnetischen Spektrums umfassen. Entsprechend kann die Modul-Kommunikationseinrichtung 25 eingerichtet sein, um abhängig von zu übertragender Information ein moduliertes optisches Signal zu erzeugen, das eine Wellenlänge im sichtbaren Bereich, im Infrarotbereich oder im Ultraviolettbereich des elektromagnetischen Spektrums umfasst.

Das modulierte optische Signal kann über einen Spalt 30 zwischen der Konverter-Kommunikationseinrichtung 15 und der Modul-Kommunikationseinrichtung 25 übertragen werden. Das modulierte optische Signal kann dabei in einem gasförmigen Medium, beispielsweise Luft, propagieren oder kann in einem optischen Leiter geführt werden.

Unterschiedliche Information kann von dem LED-Modul 20 zu dem LED-Konverter 10 übertragen und durch den LED-Konverter 10 umgesetzt werden.

Das LED-Modul 20 kann eingerichtet sein, um Information über einen LED-Strom, für den das LED-Modul 20 ausgelegt ist, in dem modulierten optischen Signal an den LED-Konverter 10 zu übertragen. Dies kann beispielsweise bei einem Betriebsstart erfolgen, bevor die wenigstens eine Leuchtdiode 21 Licht abgibt. Eine integrierte Halbleiterschaltung 24 des LED-Moduls 20 kann nichtflüchtig gespeicherte Information über das LED-Modul 20, beispielsweise Information über den LED-Strom, für den das LED-Modul 20 ausgelegt ist, bereitstellen, um diese in dem modulierten optischen Signal zu übertragen.

Das LED-Modul 20 kann eingerichtet sein, um Information über eine LED-Vorwärtsspannung des LED-Moduls 20 in dem modulierten optischen Signal an den LED-Konverter 10 zu übertragen. Dies kann beispielsweise bei einem Betriebsstart erfolgen, bevor die wenigstens eine Leuchtdiode 21 Licht abgibt. Die integrierte Halbleiterschaltung 24 des LED-Moduls 20 kann nichtflüchtig gespeicherte Information über das LED-Modul 20, beispielsweise Information über die Vorwärtsspannung der wenigstens einen Leuchtdiode 21, bereitstellen, um diese in dem modulierten optischen Signal zu übertragen.

Das LED-Modul 20 kann eingerichtet sein, um Information über eine LED-Leistung des LED-Moduls 20 in dem modulierten optischen Signal an den LED-Konverter 10 zu übertragen. Dies kann beispielsweise bei einem Betriebsstart erfolgen, bevor die wenigstens eine Leuchtdiode 21 Licht abgibt. Die integrierte Halbleiterschaltung 24 des LED-Moduls 20 kann nichtflüchtig gespeicherte Information über das LED-Modul 20, beispielsweise Information über die Leistung der wenigstens einen Leuchtdiode 21, bereitstellen, um diese in dem modulierten optischen Signal zu übertragen.

Das LED-Modul 20 kann eingerichtet sein, um eine Farbinformation des LED-Moduls 20 in dem modulierten optischen Signal an den LED-Konverter 10 zu übertragen. Die integrierte Halbleiterschaltung 24 des LED-Moduls 20 kann nichtflüchtig gespeicherte Farbinformation bereitstellen, um diese in dem modulierten optischen Signal zu übertragen.

Das LED-Modul 20 kann eingerichtet sein, um eine Alterungsinformation des LED-Moduls 20 in dem modulierten optischen Signal an den LED-Konverter 10 zu übertragen. Die integrierte Halbleiterschaltung 24 des LED-Moduls 20 kann dazu die Alterung des LED-Moduls 20 überwachen, um diese in dem modulierten optischen Signal zu übertragen.

Das LED-Modul 20 kann eingerichtet sein, um eine mit einem Sensor 23 des LED-Moduls 20 erfasste Information umzusetzen und in dem modulierten optischen Signal an den LED-Konverter 10 zu übertragen. Die integrierte Halbleiterschaltung 24 des LED-Moduls 20 kann dazu ein Ausgangssignal des Sensors 23 überwachen, um diese in dem modulierten optischen Signal zu übertragen. Der Sensor 23 kann ein Temperatursensor sein.

Der LED-Konverter 20 kann das modulierte optische Signal demodulieren. Ein Betrieb des LED-Konverters 20 kann als Antwort auf das modulierte optische Signal angepasst werden.

Falls in dem modulierten optischen Signal Information über den LED-Strom, für den das LED-Modul 20 ausgelegt ist, Information über die Vorwärtsspannung, Information über die LED-Leistung, Farbinformation und/oder Alterungsinformation enthalten ist, kann eine Steuer- oder Regelgröße abhängig von dem modulierten optischen Signal angepasst werden. Beispielsweise kann die Steuereinrichtung 14 des LED-Konverters 10 für eine Stromregelung oder eine Spannungsregelung eingerichtet sein. Die Steuereinrichtung 14 kann einen Sollwert einer Regelschleife abhängig von dem modulierten optischen Signal einstellen, das von der Konverter-Kommunikationseinrichtung 15 erfasst wird.

Falls in dem modulierten optischen Signal Information über eine mit einem Temperatursensor 23 erfasste Temperatur enthalten ist, kann der LED-Konverter 10 Sicherheitsmechanismen wie eine automatische Reduzierung des Ausgangsstroms und/oder eine Abschaltung des Leuchtmittels abhängig von dem modulierten optischen Signal vornehmen. Alternativ kann eine automatische Reduzierung des Ausgangsstroms und/oder eine Abschaltung des Leuchtmittels abhängig von dem erfassten LED-Strom, der Vorwärtsspannung oder der LED-Leistung erfolgen.

Während unter Bezugnahme auf Figur 1 beispielhaft ein System dargestellt ist, bei dem das modulierte optische Signal für eine unidirektionale Kommunikation von dem LED-Modul 20 zu dem LED-Konverter 10 verwendet wird, kann auch eine bidirektionale Kommunikation realisiert sein, wie unter Bezugnahme auf Figur 2 näher beschrieben wird, und/oder es kann eine unidirektionale Kommunikation von dem LED-Konverter 10 zu dem LED-Modul 20 unter Verwendung des modulierten optischen Signals erfolgen.

Das System kann auch eine Kommunikation zwischen mehreren LED-Modulen und/oder LED-Konvertern bereitstellen.

Figur 2 ist eine Darstellung eines Systems 1 mit einem LED-Konverter 10 und einem LED-Modul 20.

Die Konverter-Kommunikationseinrichtung 15 umfasst einen Sender für ein weiteres moduliertes optisches Signal, um eine Kommunikation zu dem LED-Modul 20 zu realisieren. Der Sender kann ein elektrooptisches Element 18 zum Erzeugen des modulierten optischen Signals umfassen. Das elektrooptische Element 18 kann eine Leuchtdiode sein. Das elektrooptische Element 18 kann einen elektrooptischen Modulator umfassen. Die Konverter-Kommunikationseinrichtung 15 kann einen Modulator 19 umfassen, der mit dem elektrooptischen Element 18 gekoppelt ist oder der integral mit dem elektrooptischen Element 18 ausgebildet ist. Der Modulator 19 kann eingerichtet sein, um zu übertragende Information, die als analoger Wert oder als digitale Signalfolge vorliegen kann, in das weitere modulierte optische Signal umzusetzen. Die Funktion des Modulators 19 kann von einer integrierten Halbleiterschaltung der Steuereinrichtung 14 ausgeführt werden.

Die Modul-Kommunikationseinrichtung 25 umfasst einen Empfänger für das weitere modulierte optische Signal. Der Empfänger umfasst einen optoelektronischen Sensor 26. Der optoelektronische Sensor 26 ist eingerichtet, um das weitere modulierte optische Signal von dem LED-Konverter 10 zu erfassen. Dazu kann der optoelektronische Sensor 26 so positioniert sein, dass das von dem LED-Konverter 10 ausgegebene optische Signal auf den optoelektronischen Sensor 26 trifft. Der optoelektronische Sensor 26 kann eine Fotodiode oder einen anderen Lichtsensor umfassen. Ein Ausgangssignal des optoelektronischen Sensors 26 kann von einem Demodulator 27 weiter verarbeitet werden, um das modulierte optische Signal zu demodulieren und eine Datenfolge oder ein analoges Signal zu ermitteln, die in dem modulierten optischen Signal kodiert ist.

Während in Figur 2 ein System dargestellt ist, bei dem modulierte optische Signale für eine bidirektionale Kommunikation verwendet werden, kann bei weiteren Ausführungsbeispielen eine bidirektionale Kommunikation zwischen LED-Modul 20 und LED-Konverter 10 so implementiert werden, dass unterschiedliche Kommunikationsmethoden für unterschiedliche Kommunikationsrichtungen verwendet werden. Eine Kommunikation vom LED-Modul 20 zum LED-Konverter 10 kann unter Verwendung modulierter optischer Signale erfolgen, wie dies oben beschrieben wurde. Eine Kommunikation vom LED-Konverter 10 zum LED-Modul 20 kann derart erfolgen, dass Signale auf die Energieversorgung aufmoduliert und am LED-Modul 20 ausgewertet werden.

Alternativ kann der Sensor 26 auch so ausgestaltet sein, dass er auch als Sender arbeitet. D.h. der Sensor 26 kann gleichzeitig als Empfänger und Sender ausgestaltet sein. Beispielsweise kann der Sensor als LED ausgebildet sein, um als Sender modulierte optische Signale auszusenden und um in einem sogenannten Reversbetrieb als Photodiode als Empfänger zu arbeiten. Im sogenannten Reversbetrieb wird ein Teil des modulierten Lichtes bzw. des optisch modulierten Signals empfangen und der Spannungsabfall am Sensor gemessen und ausgewertet, um die Informationen des modulierten optischen Signals zu entschlüsseln.

Das System kann auch eine Kommunikation zwischen mehreren LED-Modulen und/oder LED-Konverter bereitstellen.

Figur 3 ist eine Darstellung eines Systems 1 mit einem LED-Konverter 10 und einem LED-Modul 20. Dabei sind die Modul-Kommunikationseinrichtung 25 und die Konverter-Kommunikationseinrichtung 15 so eingerichtet, dass eine Kommunikation vom LED-Modul 20 zum LED-Konverter 10 unter Verwendung eines modulierten optischen Signals erfolgen kann.

Der Sender und der Empfänger des modulierten optischen Signals sind beabstandet voneinander angeordnet. Bei den Vorrichtungen, Verfahren und Systemen nach Ausführungsbeispielen können verschiedene Techniken verwendet werden, um sicherzustellen, dass ein ausreichend hoher Intensitätsanteil des modulierten optischen Signals an dem Empfänger erfassbar ist. Dazu können der LED-Konverter 10 und das LED-Modul 20 so relativ zueinander registriert sein, dass wenigstens ein Teil der Intensität des von dem LED-Modul 20 abgegebenen modulierten optischen Signals auf den Empfänger des LED-Konverters 10 trifft. Das LED-Modul 20 und/oder der LED-Konverter 10 können Registrierungsmittel zur mechanischen Registrierung umfassen. Alternativ oder zusätzlich kann die Anordnung des LED-Konverters 10 und des LED-Moduls 20 durch geeignete Haltemittel so festgelegt sein, dass wenigstens ein Teil der Intensität des von dem LED-Modul 20 abgegebenen modulierten optischen Signals auf den Empfänger des LED-Konverters 10 trifft. Alternativ oder zusätzlich kann ein optischer Leiter den Sender und den Empfänger des modulierten optischen Signals verbinden. Das modulierte optische Signal kann zwischen dem LED-Modul 10 und dem LED-Konverter 20 frei propagieren, wenigstens einmal umgelenkt werden oder in einem optischen Leiter geführt werden.

Das System kann auch eine Kommunikation zwischen mehreren LED-Modulen und/oder LED-Konverter bereitstellen.

Figur 4 zeigt ein System 1 nach einem Ausführungsbeispiel. Das System 1 umfasst einen LED-Konverter 10 und ein LED-Modul 20, die wie unter Bezugnahme auf Figur 1 bis Figur 3 beschrieben ausgestaltet sein können.

Das LED-Modul 20 umfasst eine Platine 40. An einer ersten Oberfläche der Platine 40 sind mehrere Leuchtdioden 21 angeordnet. An einer zweiten Oberfläche der Platine 40, die von der ersten Oberfläche verschieden ist, ist ein Sender 28 für das modulierte optische Signal angeordnet. Der Sender 28 kann eine Leuchtdiode, einen elektrooptischen Modulator oder ein anderes elektrooptisches Element umfassen. Der Sender 28 kann an derjenigen Oberfläche der Platine 40 angeordnet sein, die entgegengesetzt zu der Oberfläche mit den Leuchtdioden 21 ist.

Der LED-Konverter 10 weist einen Empfänger 16 für das modulierte optische Signal auf, das von dem Sender 28 abgegeben wird. Eine lichtempfindliche Fläche des Empfängers 16 ist so an einem Gehäuse 50 angeordnet, dass das modulierte optische Signal auf sie einfallen kann. Eine Anordnung des Empfängers 16 relativ zu dem Sender 28 ist festgelegt. Dazu kann das LED-Modul 20 ein Registrierungsmittel 41 umfassen, das die Position des LED-Moduls 20 relativ zu dem LED-Konverter 10 so festlegt, dass ein Teil der Intensität des von dem Sender 28 abgegebenen modulierten optischen Signals von dem Empfänger 16 erfasst wird.

Alternativ oder zusätzlich kann der LED-Konverter 10 ein Registrierungsmittel 51 aufweisen, damit die Position des Empfängers 16 relativ zu dem Sender 28 festgelegt werden kann. Dazu kann das LED-Modul 20 ein Registrierungsmittel 41 umfassen, das die Position des LED-Moduls 20 relativ zu dem LED-Konverter 10 so festlegt, dass ein Teil der Intensität des von dem Sender 28 abgegebenen modulierten optischen Signals von dem Empfänger 16 erfasst wird.

An dem LED-Modul 20 und dem LED-Konverter 10 können korrespondierende Registrierungsmittel vorgesehen sein, die die relative Position zwischen dem LED-Modul 20 und dem LED-Konverter 10 festlegen.

Der LED-Konverter 10 und das LED-Modul 20 können in ihrer relativen Position zueinander so festgelegt sein, dass eine Fläche, über die das modulierte optische Signal beispielsweise an dem LED-Modul 20 ausgegeben wird, einer weiteren Fläche, an der das modulierte optische Signal beispielsweise an dem LED-Konverter 10 empfangen wird, gegenüberliegt.

Es ist möglich, aber nicht immer erforderlich, dass aneinander angepasste Registrierungsmittel 41, 51 an dem LED-Konverter 10 und dem LED-Modul 20 vorgesehen sind. Beispielsweise können die Registrierungsmittel auch so ausgestaltet sein, dass sie sowohl das LED-Modul 20 als auch den LED-Konverter 10 derart in einer LED-Lampe oder einer anderen Einheit festlegen, dass ein Teil der Intensität des von dem Sender 28 abgegebenen modulierten optischen Signals von dem Empfänger 16 erfasst wird.

Wie schon im Ausführungsbeispiel der Fig. 2 beschrieben wurde, funktioniert das System auch in die andere Richtung oder für eine bidirektionale Kommunikation in beide Richtungen gleichzeitig.

Figur 5 zeigt ein System 1 nach einem Ausführungsbeispiel. Das System 1 umfasst einen LED-Konverter 10 und ein LED-Modul 20, die wie unter Bezugnahme auf Figur 1 bis Figur 3 beschrieben ausgestaltet sein können.

Das LED-Modul 20 umfasst eine Platine 40. An einer ersten Oberfläche der Platine 40 sind mehrere Leuchtdioden 21 angeordnet. An einer zweiten Oberfläche der Platine 40, die von der ersten Oberfläche verschieden ist, ist ein Sender 28 für das modulierte optische Signal angeordnet. Der Sender 28 kann eine Leuchtdiode, einen elektrooptischen Modulator oder ein anderes elektrooptisches Element umfassen. Der Sender 28 kann an derjenigen Oberfläche der Platine 40 angeordnet sein, die entgegengesetzt zu der Oberfläche mit den Leuchtdioden 21 ist.

Der LED-Konverter 10 weist einen Empfänger 16 für das modulierte optische Signal auf, das von dem Sender 28 abgegeben wird.

Das modulierte optische Signal wird in einem optischen Leiter 49 übertragen. Der optische Leiter 49 kann eine Glasfaser oder eine andere optische Faser umfassen.

Der Sender 28 des modulierten optischen Signals an dem LED-Modul 20 kann einen Befestigungsabschnitt 42 umfassen, der eingerichtet ist, um den optischen Leiter 49 so zu halten, dass das modulierte optische Signal in den optischen Leiter 49 eingekoppelt wird.

Der Empfänger 16 des modulierten optischen Signals an dem LED-Konverter 10 kann einen Befestigungsabschnitt 52 umfassen, der eingerichtet ist, um den optischen Leiter 49 so zu halten, dass das modulierte optische Signal aus dem optischen Leiter 49 auf einen optoelektronischen Sensor des Empfängers 16 ausgekoppelt wird.

Eine Anordnung mit einem optischen Leiter 49 zur Übertragung des modulierten optischen Signals bietet größere Freiheit bei der Anordnung des LED-Konverters 10 und des LED-Moduls 20. Das Risiko einer fehlerhaften Installation wird durch die Ausgestaltung der Befestigungsabschnitte 42, 52, die von elektrischen Anschlüssen verschieden sind, gering gehalten.

Wie schon im Ausführungsbeispiel der Fig. 2 beschrieben wurde, funktioniert das System auch in die andere Richtung bzw. in beide Richtungen gleichzeitig.

Figur 6 zeigt ein System 1 nach einem Ausführungsbeispiel. Das System 1 umfasst einen LED-Konverter 10 und ein LED-Modul 20, die wie unter Bezugnahme auf Figur 1 bis Figur 3 beschrieben ausgestaltet sein können.

Das LED-Modul 20 umfasst eine Platine 40. An einer ersten Oberfläche der Platine 40 sind mehrere Leuchtdioden 21 angeordnet. An der ersten Oberfläche der Platine 40 ist ebenfalls ein Sender 28 für das modulierte optische Signal angeordnet. Der Sender 28 kann eine Leuchtdiode umfassen. Der Sender 28 kann eine der Leuchtdioden 21 sein, die im Nutzbetrieb Licht, z.B. für eine Raumbeleuchtung, erzeugen. Das modulierte optische Signal wird dabei bevorzugt mit einer Wellenlänge, einer Frequenz oder einer Amplitude erzeugt, die für das menschliche Auge nicht wahrnehmbar ist. Beispielsweise kann die Frequenz so hoch gewählt sein, dass die Modulation aufgrund der Trägheit des menschlichen Auges nicht wahrnehmbar ist.

Der LED-Konverter 10 weist einen Empfänger 16 für das modulierte optische Signal auf, das von dem Sender 28 abgegeben wird.

Der LED-Konverter 10 ist derart angeordnet, dass wenigstens ein Teil der Intensität des von dem Sender 28 abgegebenen modulierten optischen Signals auf den Empfänger 16 auftrifft. Beispielsweise kann der Empfänger 16 seitlich versetzt zu dem Sender 28 angeordnet sein. Optional kann ein optisches Umlenkelement oder können mehrere optische Umlenkelemente, z.B. ein oder mehrere Spiegel, verwendet werden, um das modulierte optische Signal von dem Sender 28 zu dem Empfänger 16 zu lenken.

Die Vorrichtungen, Verfahren und Systeme nach Ausführungsbeispielen können für eine Kommunikation zwischen einem LED-Konverter 10 und einem LED-Modul 20 verwendet werden, die in einer Leuchte kombiniert sind.

Wie schon im Ausführungsbeispiel der Fig. 2 beschrieben wurde, funktioniert das System auch in die andere Richtung bzw. in beide Richtungen gleichzeitig.

Figur 7 zeigt ein System 1 nach einem Ausführungsbeispiel, das als LED-Lampe ausgestaltet ist. Das System 1 umfasst einen LED-Konverter 10 und ein LED-Modul 20, die wie unter Bezugnahme auf Figur 1 bis Figur 3 beschrieben ausgestaltet sein können.

Der LED-Konverter 10 und das LED-Modul 20 sind in einer LED-Lampe verbaut. Die LED-Lampe kann einen Sockel 61 und ein transluzentes Material 62 aufweisen. Das transluzente Material 62 kann das LED-Modul 20 wenigstens teilweise umgeben. Der LED-Konverter 10 und das LED-Modul 20 können so angeordnet sein, dass ein von einem Sender 28 des LED-Moduls 20 ausgegebenes moduliertes optisches Signal von einem Empfänger 16 des LED-Konverters 10 erfasst wird. Dazu kann beispielsweise die relative Anordnung zwischen Sender 27 und Empfänger 16 festgelegt werden und/oder ein optischer Leiter 49 vorgesehen werden, wie unter Bezugnahme auf Figur 4 bis Figur 7 beschrieben wurde.

Figur 8 ist ein Flussdiagramm eines Verfahrens 70. Das Verfahren 70 kann von einem LED-Modul nach einem Ausführungsbeispiel ausgeführt werden.

Bei 71 erfolgt ein Betriebsstart. Dazu kann das LED-Modul beispielsweise zunächst eine geringe Versorgungsspannung und/oder einen geringen Versorgungsstrom empfangen, mit dem der Sender für das modulierte optische Signal betrieben werden kann, bevor die wenigstens eine Leuchtdiode 21 Licht abgibt.

Bei 72 wird überprüft, ob eine Bedingung zur Übertragung von Information erfüllt ist. Verschiedene Kriterien können verwendet werden, um eine Informationsübertragung auszulösen.

Beispielsweise kann Information über einen LED-Strom und/oder eine Vorwärtsspannung und/oder einer LED-Leistung und/oder Farbinformation bei jedem Betriebsstart übertragen werden. Information über einen LED-Strom und/oder eine Vorwärtsspannung und/oder einer LED-Leistung und/oder Farbinformation kann auch nur bei einem ersten Betriebsstart nach Installation übertragen werden.

Information über einen Alterungszustand kann bei jedem Betriebsstart oder selektiv nur dann, wenn sich die entsprechende Information über den Alterungszustand geändert hat, übertragen werden.

Temperaturinformation, die abhängig von einem Ausgangssignal eines Temperatursensors erzeugt wird, kann in zeitlichen Intervallen, z.B. periodisch, übertragen werden. Alternativ oder zusätzlich kann die Temperaturinformation selektiv dann übertragen werden, wenn die Temperatur einen Schwellenwert erreicht oder überschreitet. Die Temperaturinformation kann selektiv dann übertragen werden, wenn die Temperatur einen von mehreren Schwellenwerten erreicht oder überschreitet. Alternativ kann die Information über den LED-Strom und/oder die Vorwärtsspannung und/oder die LED-Leistung übertragen werden, wenn einer von mehreren Schwellenwerten erreicht oder überschritten wurde.

Die Übertragung von Information kann auch als Antwort auf eine Anforderung durch den LED-Konverter 10 erfolgen. Die Anforderung kann vom LED-Konverter 10 zum LED-Modul 20 über eine Versorgungsleitung übertragen werden, über die auch der LED-Strom vom LED-Modul 20 empfangen wird.

Falls bei 72 ermittelt wird, dass die Bedingung für die Übertragung von Information nicht erfüllt ist, kann der Betrieb des LED-Moduls 20 bei 73 fortgesetzt werden. Das Verfahren kann zur Überprüfung bei 72 zurückkehren.

Falls bei 72 ermittelt wird, dass die Bedingung für die Übertragung von Information erfüllt ist, kann bei 74 ein moduliertes optisches Signal erzeugt werden.

Das modulierte optische Signal kann einen analogen Wert oder wenigstens ein Bit digitaler Information übertragen.

Das modulierte optische Signal kann so erzeugt werden, dass die zu übertragende Information durch Amplitudenmodulation, Frequenzmodulation, Phasenmodulation oder andere Modulationstechniken kodiert wird.

Das modulierte optische Signal kann so erzeugt werden, dass es eine Wellenlänge im sichtbaren Bereich des elektromagnetischen Spektrums, im Infrarotbereich des elektromagnetischen Spektrums oder im Ultraviolettbereich des elektromagnetischen Spektrums aufweist.

Nach der Übertragung des modulierten optischen Signals kann das Verfahren zu 73 zurückkehren, um den Betrieb des LED-Moduls 20 fortzusetzen.

Figur 9 ist ein Flussdiagramm eines Verfahrens 80. Das Verfahren 80 kann von einem LED-Konverter 10 nach einem Ausführungsbeispiel ausgeführt werden.

Bei 81 empfängt der LED-Konverter 10 ein moduliertes optisches Signal. Das modulierte optische Signal kann von einem Sender 28 eines LED-Moduls 20 empfangen werden.

Bei 82 wird das empfangene modulierte optische Signal demoduliert. Information, die in dem modulierten optischen Signal enthalten ist, kann durch Auslesen einer Amplitudenmodulation, Frequenzmodulation, Phasenmodulation oder andere Modulationstechnik ermittelt werden.

Bei 83 kann der LED-Konverter 10 abhängig von dem demodulierten optischen Signal gesteuert werden. Die Steuerung kann auf unterschiedliche Weise als Antwort auf das modulierte optische Signal erfolgen.

Falls das modulierte optische Signal Information über einen LED-Strom oder eine Vorwärtsspannung oder eine LED-Leistung des LED-Moduls 20 enthält, kann eine Steuerung oder Regelung eines Wandlers und/oder einer Leistungsfaktorkorrekturschaltung und/oder weiterer Komponenten des LED-Konverters 10 abhängig von der empfangenen Information erfolgen. Beispielsweise kann ein Sollwert einer Regelschleife, der den Ausgangsstrom des LED-Konverters 10 festlegt, abhängig von dem modulierten optischen Signal eingestellt werden, falls dieses Information über den LED-Strom des LED-Moduls 20 enthält.

Falls das modulierte optische Signal eine Alterungsinformation und/oder eine Farbinformation enthält, kann eine Stärke eines Ausgangsstroms des LED-Konverters 10 abhängig von der Alterungsinformation oder Farbinformation eingestellt werden.

Falls das modulierte optische Signal Information enthält, die von einer an dem LED-Modul 20 erfassten Temperatur abhängt, kann abhängig von dieser Temperaturinformation eine oder mehrere Sicherheitsfunktionen aktiviert werden. Beispielsweise kann zum Schutz vor zu hohen Temperaturen als Antwort auf das modulierte optische Signal ein Ausgangsstrom des LED-Konverters 10 reduziert oder der Betrieb des LED-Moduls 20 vollständig abgeschaltet werden, falls die in dem modulierten optischen Signal enthaltene Information anzeigt, dass eine Schädigung des LED-Moduls 20 durch Temperatureffekte droht. Alternativ kann eine automatische Reduzierung des Ausgangsstroms und/oder eine Abschaltung des Leuchtmittels abhängig von dem erfassten LED-Strom, der Vorwärtsspannung oder der LED-Leistung erfolgen.

Während Vorrichtungen, Systeme und Verfahren nach Ausführungsbeispielen unter Bezugnahme auf die Figuren beschrieben wurden, können Abwandlungen bei weiteren Ausführungsbeispielen realisiert werden.

Während ein LED-Konverter 10 und ein LED-Modul 20 so ausgestaltet sein können, dass ein LED-Strom über Versorgungsleitungen übertragen wird, kann auch eine Energieübertragung zur Versorgung der wenigstens einen Leuchtdiode 21 über eine Drahtlosschnittstelle erfolgen.

Zusätzliche oder alternative Informationen können zwischen dem LED-Modul 20 und dem LED-Konverter 10 übertragen werden. Beispielsweise kann Information übertragen werden, die von einem Ausgangssignal eines Sensors 23 des LED-Moduls 20 abhängt. Beispielhaft für derartige Information ist eine Lichtintensität einer Fläche, die für eine Regelung der Beleuchtungsstärke verwendet wird.

Die integrierte Halbleiterschaltung eines LED-Moduls 20 nach Ausführungsbeispielen kann als anwendungsspezifische Spezialschaltung (ASIC, "Application Specific Integrated Circuit"), als Controller, als Mikrocontroller, als Prozessor, als Mikroprozessor oder als anderer Chip oder als Kombination derartiger Komponenten ausgestaltet sein.

Ein LED-Konverter 10 und ein LED-Modul 20 können so eingerichtet sein, dass mechanische Registrierungselemente wie Vorsprünge und/oder Ausnehmungen eine eindeutige Position festlegen, in der das LED-Modul 20 an dem LED-Konverter 10 befestigbar ist.

LED-Module, LED-Konverter, Verfahren und Systeme nach Ausführungsbeispielen erleichtern die Installation von Leuchtmitteln mit wenigstens einer Leuchtdiode, wenn eine Kommunikation zwischen dem LED-Modul und dem LED-Konverter vorgesehen ist.

## Patentansprüche

1. Verfahren zur Kommunikation zwischen einem LED-Modul (20) und einem LED-Konverter (10), **dadurch gekennzeichnet, dass**
das LED-Modul (20) eine Modul-Kommunikationseinrichtung (25) mit einem optoelektronischen Sensor (26) zur Kommunikation mit dem LED-Konverter (10) unter Verwendung eines modulierten optischen Signals umfasst, und
wobei der optoelektronische Sensor (26) eingerichtet ist, um wahlweise als ein Empfänger oder Sender betrieben zu werden, umfassend:
Erzeugen des modulierten optischen Signals und
Übertragen des modulierten optischen Signals zwischen dem LED-Modul (20) und dem LED-Konverter (10).

2. Verfahren nach Anspruch 1,
wobei mit dem modulierten optischen Signal eine das LED-Modul (20) betreffende Information übertragen wird.

3. Verfahren nach Anspruch 2,
wobei die das LED-Modul (20) betreffende Information von einer Steuereinrichtung (14) des LED-Konverters (10) umgesetzt wird, um den LED-Konverter (10) abhängig von der das LED-Modul (20) betreffende Information zu steuern.

4. Verfahren nach Anspruch 2 oder Anspruch 3, umfassend
Demodulieren des modulierten optischen Signals mit einem Demodulator (17) des LED-Konverters.

5. Verfahren nach einem der Ansprüche 2 bis 4,
wobei die das LED-Modul (20) betreffende Information ausgewählt ist aus einer Gruppe bestehend aus: einem LED-Strom des LED-Moduls (20), einer Vorwärtsspannung an dem LED-Modul (20), einer LED-Leistung an dem LED-Modul (20), einer an dem LED-Modul (20) erfassten Temperatur, einer Alterungsinformation des LED-Moduls (20) und einer Farbinformation des LED-Moduls (20).

6. LED-Modul, das für eine Kopplung mit einem LED-Konverter (10) eingerichtet ist, **dadurch gekennzeichnet, dass** das LED-Modul (20) umfasst:
eine Modul-Kommunikationseinrichtung (25) mit einem optoelektronischen Sensor (26) zur Kommunikation mit dem LED-Konverter (10) unter Verwendung eines modulierten optischen Signals,
wobei der optoelektronische Sensor (26) eingerichtet ist, um wahlweise als ein Empfänger oder Sender betrieben zu werden.

7. LED-Modul nach Anspruch 6,
wobei die Modul-Kommunikationseinrichtung (25) eingerichtet ist, um das modulierte optische Signal abhängig von einer das LED-Modul (20) betreffenden Information zu erzeugen,
wobei die das LED-Modul (20) betreffende Information ausgewählt ist aus einer Gruppe bestehend aus: einem LED-Strom des LED-Moduls (20), einer Vorwärtsspannung an dem LED-Modul (20), einer LED-Leistung an dem LED-Modul (20), einer an dem LED-Modul (20) erfassten Temperatur, einer Alterungsinformation des LED-Moduls (20) und einer Farbinformation des LED-Moduls (20).

8. LED-Modul nach Anspruch 6 oder Anspruch 7,
wobei die Modul-Kommunikationseinrichtung (25) einen Sender (28) zum Erzeugen des modulierten optischen Signals umfasst.

9. LED-Modul nach Anspruch 8,
wobei das LED-Modul (20) eine erste Platinenoberfläche aufweist, an der eine Mehrzahl von Leuchtdioden (21) zum Erzeugen von Licht angeordnet ist,
wobei der Sender (28) an einer zweiten Platinenoberfläche des LED-Moduls (20) angeordnet ist, die von der ersten Platinenoberfläche verschieden ist.

10. LED-Modul nach einem der Ansprüche 6 bis 8,
wobei die Modul-Kommunikationseinrichtung (25) eingerichtet ist, um das modulierte optische Signal an einer Seite des LED-Moduls (20) abzugeben, an der eine Mehrzahl von Leuchtdioden (21) zum Erzeugen von Licht angeordnet ist.

11. LED-Modul nach einem der Ansprüche 6 bis 10, wobei das LED-Modul (20) umfasst:
Registrierungsmittel (41) zur mechanischen Festlegung einer Position der Modul-Kommunikationseinrichtung (25) relativ zu einer Konverter-Kommunikationseinrichtung (15) des LED-Konverters (10).

12. LED-Modul nach einem der Ansprüche 6 bis 11,
wobei die Modul-Kommunikationseinrichtung (25) für eine Kopplung mit einem optischen Leiter (49) eingerichtet ist.

13. LED-Konverter, der für eine Kopplung mit einem LED-Modul (20) nach einem der Ansprüche 6 bis 12 eingerichtet ist, wobei der LED-Konverter (10) umfasst:
eine Konverter-Kommunikationseinrichtung (15) mit einem optoelektronischen Sensor (16) zur Kommunikation mit dem LED-Modul (20) unter Verwendung eines modulierten optischen Signals,
wobei der optoelektronische Sensor (16) eingerichtet ist, um wahlweise als ein Empfänger oder Sender betrieben zu werden.

14. LED-Konverter nach Anspruch 13,
wobei die Konverter-Kommunikationseinrichtung (15) einen Demodulator (17) zum Demodulieren des modulierten optischen Signals umfasst,
wobei der Demodulator (17) eingerichtet ist, um eine das LED-Modul (20) betreffende Information aus dem modulierten optischen Signal zu ermitteln, wobei die das das LED-Modul (20) betreffende Information ausgewählt ist aus einer Gruppe bestehend aus: einem LED-Strom des LED-Moduls (20), einer Vorwärtsspannung an dem LED-Modul (20), einer LED-Leistung an dem LED-Modul (20), einer an dem LED-Modul (20) erfassten Temperatur, einer Alterungsinformation des LED-Moduls (20) und einer Farbinformation des LED-Moduls (20).

15. LED-Konverter nach Anspruch 13 oder Anspruch 14, wobei der LED-Konverter (10) umfasst
eine Wandlerschaltung (12), und
eine Steuereinrichtung (14) zum Steuern der Wandlerschaltung (12), die mit der Konverter-Kommunikationseinrichtung (15) gekoppelt ist,
wobei die Steuereinrichtung (14) eingerichtet ist, um die Wandlerschaltung (12) abhängig von dem modulierten optischen Signal zu steuern.

## Claims

1. A method for communication between an LED module (20) and an LED converter (10), **characterized in that**
the LED module (20) comprises a module communication device (25) with an optoelectronic sensor (26) for communication with the LED converter (10) using a modulated optical signal, and
wherein the optoelectronic sensor (26) is adapted in order to be operated optionally as a receiver or transmitter, comprising:
Generation of the modulated optical signal and
transmission of the modulated optical signal between the LED module (20) and the LED converter (10).

2. The method according to Claim 1,
wherein information concerning the LED module (20) is transmitted with the modulated optical signal.

3. The method according to Claim 2,
wherein the information concerning the LED module (20) is converted by a control device (14) of the LED converter (10), in order to control the LED converter (10) depending on the information concerning the LED module (20).

4. The method according to Claim 2 or Claim 3, comprising
demodulation of the modulated optical signal with a demodulator (17) of the LED converter.

5. The method according to any one of Claims 2 to 4,
wherein the information concerning the LED module (20) is selected from a group consisting of: An LED current of the LED module (20), a forward voltage at the LED module (20), an LED power at the LED module (20), a temperature detected at the LED module (20), aging information of the LED module (20) and color information of the LED module (20).

6. An LED module, which is adapted for a coupling with an LED converter (10), **characterized in that** the LED module (20) comprises:
A module communication device (25) with an optoelectronic sensor (26) for communication with the LED converter (10) using a modulated optical signal,
wherein the optoelectronic sensor (26) is adapted, in order to be operated optionally as a receiver or transmitter.

7. The LED module according to Claim 6,
wherein the module communication device (25) is adapted, in order to generate the modulated optical signal depending on information concerning the LED module (20),
wherein the information concerning the LED module (20) is selected from a group consisting of: An LED current of the LED module (20), a forward voltage at the LED module (20), an LED power at the LED module (20), a temperature detected at the LED module (20), aging information of the LED module (20) and color information of the LED module (20).

8. The LED module according to Claim 6 or Claim 7,
wherein the module communication device (25) comprises a transmitter (28) for generating the modulated optical signal.

9. The LED module according to Claim 8,
wherein the LED module (20) has a first board surface, on which a plurality of light-emitting diodes (21) is arranged for generating light.
wherein the transmitter (28) is arranged on a second board surface of the LED module (20), which is different from the first board surface.

10. The LED module according to any one of Claims 6 to 8,
wherein the module communication device (25) is adapted, in order to output the modulated optical signal on a side of the LED module (20), on which a plurality of light-emitting diodes (21) is arranged for generating light.

11. The LED module according to any one of Claims 6 to 10, wherein the LED module (20) comprises:
A registration means (41) for mechanically determining a position of the module communication device (25) relative to a converter communication device (15) of the LED converter (10).

12. The LED module according to any one of Claims 6 to 11,
wherein the module communication device (25) is adapted for a coupling with an optical conductor (49).

13. The LED converter, which is adapted for a coupling with an LED module (20) according to any one of Claims 6 to 12, wherein the LED converter (10) comprises:
A converter communication device (15) with an optoelectronic sensor (16) for communication with the LED module (20) using a modulated optical signal,
wherein the optoelectronic sensor (16) is adapted, in order to be operated optionally as a receiver or transmitter.

14. The LED converter according to Claim 13,
wherein the converter communication device (15) comprises a demodulator (17) for demodulation of the modulated optical signal,
wherein the demodulator (17) is adapted, in order to determine information concerning the LED module (20) from the modulated optical signal, wherein the information concerning the LED module (20) is selected from a group consisting of: An LED current of the LED module (20), a forward voltage at the LED module (20), an LED power at the LED module (20), a temperature detected at the LED module (20), aging information of the LED module (20) and color information of the LED module (20).

15. The LED converter according to Claim 13 or Claim 14, wherein the LED converter (10) comprises
a converter circuit (12), and
a control device (14) for the control of the converter circuit (12), which is coupled with the converter communication device (15),
wherein the control device (14) is adapted, in order to control the converter circuit (12) depending on the modulated optical signal.

## Revendications

1. Procédé de communication entre un module LED (20) et un convertisseur LED (10) **caractérisé en ce que**
le module LED (20) comprend un dispositif de communication de module (25) avec un capteur opto-électronique (26) pour la communication avec le convertisseur LED (10) à l'aide d'un signal optique modulé et
le capteur opto-électronique (26) étant conçu pour être utilisé soit comme un récepteur soit comme un émetteur, comprenant :
la génération du signal optique modulé et
la transmission du signal optique modulé entre le module LED (20) et le convertisseur LED (10).

2. Procédé selon la revendication 1,
moyennant quoi, avec le signal optique modulé, une information concernant le module LED (20) est transmise.

3. Procédé selon la revendication 2,
l'information concernant le module LED (20) étant convertie par un dispositif de commande (14) du convertisseur LED (10) afin de contrôler le convertisseur LED (10) en fonction de l'information concernant le module LED (20).

4. Procédé selon la revendication 2 ou selon la revendication 3, comprenant
la démodulation du signal optique modulé avec un démodulateur (17) du convertisseur LED.

5. Procédé selon l'une des revendications 2 à 4,
l'information concernant le module LED (20) étant sélectionnée dans un groupe constitué : d'un courant de LED du module LED (20), d'une tension directe au niveau du module LED (20), d'une puissance de LED au niveau du module LED (20), d'une température mesurée au niveau du module LED (20), d'une information de vieillissement du module LED (20) et d'une information de couleur du module LED (20).

6. Module LED conçu pour un couplage avec un convertisseur LED (10), **caractérisé en ce que** le module LED (20) comprend :
un dispositif de communication de module (25) avec un capteur opto-électronique (26) pour la communication avec le convertisseur LED (10) à l'aide d'un signal optique modulé,
le capteur opto-électronique (26) étant conçu pour être utilisé soit comme un récepteur soit comme un émetteur.

7. Module LED selon la revendication 6,
le dispositif de communication de module (25) étant conçu pour générer le signal optique modulé en fonction d'une information concernant le module LED (20),
l'information concernant le module LED (20) étant sélectionnée dans un groupe constitué : d'un courant de LED du module LED (20), d'une tension directe au niveau du module LED (20), d'une puissance de LED au niveau du module LED (20), d'une température mesurée au niveau du module LED (20), d'une information de vieillissement du module LED (20) et d'une information de couleur du module LED (20).

8. Module LED selon la revendication 6 ou la revendication 7,
le dispositif de communication de module (25) comprenant un émetteur (28) pour la génération du signal optique modulé.

9. Module LED selon la revendication 8,
le module LED (20) comprenant une première surface de platine sur laquelle est disposée une pluralité de diodes électroluminescentes (21) pour la production de lumière,
l'émetteur (28) étant disposé sur une deuxième surface de platine du module LED (20) qui est différente de la première surface de platine.

10. Module LED selon l'une des revendications 6 à 8,
le dispositif de communication de module (25) étant conçu pour émettre le signal optique modulé sur un côté du module LED (20), sur lequel est disposée une pluralité de diodes électroluminescentes (21) pour la production de lumière.

11. Module LED selon l'une des revendications 6 à 10 le module LED (20) comprenant :
des moyens d'enregistrement (41) pour la détermination mécanique d'une position du dispositif de communication de module (25) par rapport à un dispositif de communication de convertisseur (15) du convertisseur LED (10).

12. Module LED selon l'une des revendications 6 à 11,
le dispositif de communication de module (25) étant conçu pour un couplage avec un conducteur optique (49).

13. Convertisseur LED conçu pour un couplage avec un module LED (20) selon l'une des revendications 6 à 12, le convertisseur LED (10) comprenant :
un dispositif de communication de convertisseur (15) avec un capteur opto-électronique (16) pour la communication avec le module LED (20) à l'aide d'un signal optique modulé,
le capteur opto-électronique (16) étant conçu pour être utilisé soit comme un récepteur soit comme un émetteur.

14. Convertisseur LED selon la revendication 13,
le dispositif de communication de convertisseur (15) comprenant un démodulateur (17) pour la démodulation du signal optique modulé,
le démodulateur (17) étant conçu pour déterminer l'information concernant le module LED (20) à partir du signal optique modulé, l'information concernant le module LED (20) étant sélectionnée dans un groupe constitué : d'un courant de LED du module LED (20), d'une tension directe au niveau du module LED (20), d'une puissance de LED au niveau du module LED (20), d'une température mesurée au niveau du module LED (20), d'une information de vieillissement du module LED (20) et d'une information de couleur du module LED (20).

15. Convertisseur LED selon la revendication 13 ou la revendication 14, le convertisseur LED (10) comprenant
un circuit convertisseur (12) et
un dispositif de commande (14) pour le contrôle du circuit convertisseur (12), qui est couplé avec le dispositif de communication de convertisseur (15),
le dispositif de commande (14) étant conçu pour contrôle le circuit convertisseur (12) en fonction du signal optique modulé.
